# EUROPÄISCHE PATENTSCHRIFT

(11) **EP 0 691 438 B1**
(45) Veröffentlichungstag und Bekanntmachung des Hinweises auf die Patenterteilung: **17.03.1999**
(21) Anmeldenummer: 94119575.2
(22) Anmeldetag: 10.12.1994
(51) Int. Cl.: E03C 1/24

(54) **Badewannenarmatur**
Bathtub armature
Armature pour baignoire

(30) Priorität: 07.01.1994 DE 9400176 U
(43) Veröffentlichungstag der Anmeldung: 10.01.1996
(73) Patentinhaber: FRANZ SCHEFFER oHG, D-58706 Menden (DE)
(72) Erfinder: Mols, Helmut, D-58739 Wickede/Ruhr (DE); Westermann, Christoph, D-58730 Fröndenberg (DE)
(74) Vertreter: Schulte, Jörg, Dipl.-Ing.

(56) Entgegenhaltungen:
- DE-U- 8 507 648
- US-A- 2 832 081
- US-A- 3 257 669
- US-A- 3 288 039
- US-A- 4 594 738

## Beschreibung

Die Erfindung betrifft eine Armatur für den Badewannenein- und -überlauf mit Überlaufkopf, Halteplatte, Einlaufkopf und auf der Außenseite der Wanne angebrachtem Ablaufrohr, wobei Überlaufkopf und Ablaufrohr aus unterschiedlichem Material gerfertigt sind.

Derartige Armaturen werden im oberen Bereich von Badewannen und dergleichen eingesetzt, um einerseits ein möglichst geräuscharmes Einlaufen des Wassers zu ermöglichen und gleichzeitig um ein Überlaufen der Wanne oder dergleichen zu verhindern (DE-U-8 507 648). Vom Überlaufkopf ausgehend verläuft das Ablaufrohr auf der Außenseite der Wanne deren Wandung folgend bis zum Boden, wo es in das Ablaufrohr des Wasserablaufs übergeht. Aufgrund der unterschiedlichen Formgebung der Wannen und dergleichen ist es aus der US-A-3 257 669 und US-A-4 594 738 bekannt, den oberen Bereich des Ablaufrohres mit einem Flexteil auszurüsten oder dem Ablaufrohr ein Flexteil zuzuordnen, so daß das Ablaufrohr leichter der Form der Wanne angepaßt werden kann. Überlaufkopf und Ablaufrohr bzw. Flexteil bilden eine Baueinheit, die als solche angeliefert und auch eingebaut wird. Nachteilig dabei ist, daß insbesondere bei beengten Verhältnissen die Montage erschwert ist, wenn das den Überlaufkopf bildende Endstück des Ablaufrohres in das Überlaufloch der Wanne eingesetzt werden muß. Dann nützt auch das flexible Zwischenstück nichts, weil das Einfädeln des Überlaufkopfes in die Wanne entsprechend schwierig und durch das Flexteil nicht erleichtert ist. Nachteilig ist außerdem, daß nach dem Einführen des Überlaufkopfes die Halteplatte aufgeschraubt wird, wobei insbesondere im Endbereich der Fixierung der Überlaufkopf sich mitbewegen kann, so daß ein Schrauben wesentlich erschwert ist. Grundsätzlich bekannt ist es aus der US-A-3 228 039 bekannt, das Ablaufrohr und den Überlaufkopf über ein Gewinde miteinander zu verbinden.

Der Erfindung liegt die Aufgabe zugrunde, eine Ablaufarmatur zu schaffen, bei der die bei der Montage auftretenden Belastungen zwischen vormontiertem Einlaufkopf und Auslaufrohr problemlos aufzunehmen bzw. zu übertragen sind.

Die Aufgabe wird erfindungsgemäß dadurch gelöst, daß der über die Halteplatte an der Wanne festlegbare Überlaufkopf und das Ablaufrohr aus Messing und Kunststoff bestehend sowie lösbar miteinander verbunden sind, daß das dem aus Messing bestehenden Überlaufkopf zugewandte Ende des aus Kunststoff bestehenden Ablaufrohres als Flexteil ausgebildet ist und über ein mit einem dem Überlaufkopf zugeordneten Gewinde korrespondierendes Außengewinde verfügt und daß die Halteplatte als Haltering ausgebildet und über Senkschrauben mit dem Überlaufkopf verbunden wobei der Haltering den Abmessungen des Einlaufkopfes und dort einer Ausnehmung auf der Kopfseite entsprechend und damit in diesen einpaßbar geformt ist.

Bei einer derart ausgebildeten Armatur ist es überraschend einfach möglich, auch unter sehr beengten Verhältnissen die Armatur zu montieren, da der Überlaufkopf bereits vorab an der Wanne, ohne durch den Transport gefährdet zu sein, angebracht werden kann. Er wird dabei über die Halteplatte so fixiert, daß anschließend das Anbringen des leichten und aus Kunststoff bestehenden Ablaufrohres wesentlich erleichtert ist, wobei dies wie erwähnt im Nachhinein erfolgen kann, da Überlaufkopf und Ablaufrohr bzw. Flexteil lösbar miteinander verbunden sind. Vorteilhaft ist dabei, daß der Überlaufkopf vorab schon festgelegt ist, so daß dann das Einschrauben auch des eine Einheit darstellenden Ablaufrohres und Flexteiles von unten her ohne Probleme möglich ist, da die entsprechende Ausnehmung mit dem Gewinde leicht zu erreichen ist. Nach dem Einschrauben des Ablaufrohres kann dieses gut mit dem weiterführenden Rohr verbunden werden, weil es im oberen Teil über das Flexteil verfügt, so daß unter Berücksichtigung der Wannenform eine leichte und sichere Verbindung mit dem weiteren Ablaufrohr erreicht werden kann. Da das Ablaufrohr aus Kunststoff besteht, kann es mit dem Flexteil als Einheit hergestellt und verarbeitet werden. Die Ausbildung der Halteplatte als Haltering und ihre Verbindung machen es möglich, im Nachhinein noch Korrekturen bezüglich des Sitzes des Überlaufkopfes an der Wanne bzw. in der Wanne vorzunehmen, da ein Mitdrehen beim Anbringen der Halteplatte nicht zu befürchten ist. Vielmehr werden nach Aufeinandersetzen von Halteplatte bzw. Haltering und Überlaufkopf die Senkschrauben angebracht, wobei durch die Senkschrauben das Anbringen des Einlaufkopfes nicht behindert wird. Darüber hinaus ist es auch möglich, den Überlaufkopf oben auf dem Ablaufrohr sitzend in das Überlaufloch einzuführen und dann erst festzulegen, wenn sich dies als zweckmäßig erweist. Damit ist eine Vielseitigkeit geschaffen, die bei den bekannten Ausbildungen von Armaturen nicht erreichbar war. Eine besonders sichere Anordnung des Halterings bzw. Verbindung des Halterings mit dem Überlaufkopf wird erreicht, weil der Haltering den Abmessungen des Einlaufkopfes und dort einer Ausnehmung auf der Koppel seite entsprechend und damit in diesen einpaßbar geformt ist. Auf diese Weise wird gleichzeitig auch der Einlaufkopf wirksam fixiert, so daß beim Öffnen und Schließen ein Verschieben und damit eine ungenaue Einstellung ausgeschlossen ist. Bereits mit dem Aufsetzen des Einlaufkopfes bei der Montage kommt es zum Einrasten auf dem Haltering und damit zu einem genauen und bleibend sicheren Sitz auf dem Überlaufkopf bzw. der entsprechenden Einheit.

Eine weitere zweckmäßige Ausbildung sieht vor, daß das Flexteil einen das Außengewinde abschließenden Stabilisierungsansatz aufweist, so daß beim Einschrauben des Flexteiles bzw. Ablaufrohres in den Messingüberlaufkopf die notwendige Endstellung leicht erkennbar ist. Darüber hinaus ist damit eine wirksamere Verbindung zwischen beiden Teilen sichergestellt.

Obwohl im Bereich des Überlaufkopfes Druckwasser nicht ansteht, ist es zweckmäßig vor dem Stabilisierungsansatz ein auf dem Außengewinde verschieblichen Dichtungsring anzuordnen. Über diesen Dichtungsring ist auch das Austreten von Schwitzwasser oder Restwasser ausgeschlossen und darüber hinaus eine absolute feste Verbindung zwischen dem Flexteil bzw. dem Ablaufrohr und dem Messing-Überlaufkopf erreicht.

Nach einer weiteren zweckmäßigen Weiterbildung ist vorgesehen, daß das Flexteil aus dem gleichen Material wie das Kunststoffablaufrohr besteht und mit diesem eine Baueinheit bildend geformt ist. Dadurch ist sichergestellt, daß beim Einschrauben des Flexteils die notwendige Stabilität gegeben ist, so daß ein sicheres Einschrauben in den vorher schon eingesetzten Überlaufkopf gegeben ist.

Das Flexteil besteht in der Regel aus einem ziehharmonikaartigen Zwischenstück, wobei dieser Bereich darüber hinaus auch dünnwandiger als das übrige Kunststoffablaufrohr ist. Denkbar ist es aber auch, das Flexteil glattwandig und durchgehend aus flexiblem Kunststoff bestehend auszubilden, wobei darauf zu achten ist, daß es nicht zu einem Abknicken in diesem Bereich kommt und daß beim Einschrauben in den Überlaufkopf auch ein sicherer Sitz erreicht wird. Da wie schon erwähnt ansonsten dieser Bereich Druckwasser oder ähnliche Beanspruchungen nicht zu berücksichtigen hat, ist ansonsten jegliche Ausbildung des Flexteils denkbar.

Weiter vorne ist darauf hingewiesen worden, daß statt der schraubbaren Halteplatte ein Haltering Verwendung finden soll, der mittels Senkschrauben mit dem Messing-Überlaufkopf zu verbinden ist. Diese Verbindung ist besonders günstig und zweckmäßig zu erreichen, wenn der Haltering zwei oder mehr zur Innenseite vorstehende Ansätze und Bohrungen zur Aufnahme der Senkschrauben und der Überlaufkopf entsprechend korrespondierende Stege aufweist. Dadurch kann der Überlaufkopf aus Messing nach dem Einführen in das Überlauf loch nach dem Aufsetzen des Halteringes schnell so festgelegt werden, daß anschließend die weitere Montage schnell und sicher durchgeführt werden kann. Dabei ist schon die erste Fixierung beim Einschrauben der ersten Senkschrauben gegeben, wobei es in der Regel reicht, wenn zwei derartige Senkschrauben zum Einsatz kommen.

Um den Bereich des Überlaufkopfes wirksam abzudichten, sieht die Erfindung vor, daß zwischen Überlaufkopf und Haltering ein in der Unterseite des Halterings gelagerter Gleitdichtring angeordnet ist. Dieser Gleitdichtring ist durch die Zuordnung zum Haltering auch gleich in der richtigen Position, so daß er beim Auflegen bzw. Aufschrauben des Halterings gleich seine Funktion wirksam und sicher übernehmen kann.

Um eine vorteilhafte Abdichtung des Gleitdichtrings immer sicherzustellen und um andererseits auch die Montage zu erleichtern, ist zwischen Überlaufkopf und Gleitdichtring bzw. Haltering ein Profildichtring angeordnet, der auf der Kontaktseite in den Überlaufkopf eingreifend ausgebildet ist. Der Überlaufkopf weist eine entsprechende Nut und der Profildichtring eine Ausbuchtung auf, wobei eine gewisse Überlappung am Außenrand erfolgt, so daß ein immer fester und sicherer Sitz des Gleitdichtrings und damit des gesamten Einlaufkopfteils erreicht ist.

Die Erfindung zeichnet sich insbesondere dadurch aus, daß eine auch unter beengten Verhältnissen sicher und schnell zu montierende Armatur geschaffen ist, die auch als komplette Einheit also zusammen mit dem Einlaufkopf formschön am oberen Rand der Wanne angeordnet ist, um dort die Funktion sowohl des Wassereinlaufes wie des Überlaufes zu erbringen. Das Flexteil übernimmt die ihm zugeordnete Funktion, wobei es auch im Nachhinein noch an den Überlaufkopf angeschraubt werden kann. Der Überlaufkopf selber besteht aus stabilem Material und kann als solcher sicher und schnell mit der Wanne bzw. mit dem Wannenrand verbunden werden. Insgesamt gesehen kann so vor allem unter beengten Verhältnissen wesentlich schneller und sicherer gearbeitet werden.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Fig. 1: eine Explosionsdarstellung des Überlaufkopfes,
- Fig. 2: den Überlaufkopf in Seitenansicht, teilweise im Schnitt,
- Fig. 3: den Einlaufkopf im Schnitt,
- Fig. 4: den Überlaufkopf mit Ablaufrohr in Seitenansicht und
- Fig. 5: das obere Ende des Flexteils in Seitenansicht.

Fig. 1 zeigt eine Armatur 1 in Seitenansicht und zwar als Explosionszeichnung. Deutlich wird, daß der das obere Ende des Ablaufrohres 3 bildende Überlaufkopf 2 sich bereits in einer Position befindet, wie er mit der Wanne 5 verbunden werden kann, von der bloß ein Teil der Wandung wiedergegeben ist. Der Überlaufkopf 2 ist auf der Außenseite 6 der Wanne 5 angeordnet und übergibt das überlaufende Wasser einem anschließenden Flexteil 4, an das sich dann das eigentliche Ablaufrohr 3 anschließt.

Auf der anderen Seite der Wanne 5 befindet sich eine Halteplatte 8, die hier als Haltering 9 ausgebildet ist. Dieser Haltering 9 wird über Senkschrauben 10 mit dem Überlaufkopf 2 verbunden, der aus Messing besteht und der über entsprechende Stege 13 verfügt, die mit Ansätzen 11 im Haltering 9 korrespondieren. Sowohl im Ansatz 11 wie im Steg 13 sind Bohrungen 12 vorgesehen, so daß die Senkschrauben 10 durchgeführt und eingeschraubt werden können, um so den sicheren Sitz zu gewährleisten.

Auf der Unterseite 14 des Halterings 9 befindet sich ein Gleitdichtring 15, vorzugsweise aus einem flexiblem Material wie beispielsweise Gummi. Dieser Gleitdichtring 15 liegt an der Wanne 5 dicht an und auf der gegenüberliegenden Seite der Profildichtring 19, wobei letzterer noch näher zu erläutern ist. Die Ansätze 11 stehen über die Innenseite 16 des Halterings 9 vor, so daß auf diese Art und Weise beim Verbinden mit dem Überlaufkopf 2 aus Messing ein Mitdrehen des Überlaufkopfes 2 sicher ausgeschlossen ist.

Die Explosionszeichnung zeigt ergänzend ein Spülset 17, der über Halteschrauben 18 mit dem Überlaufkopf 2 zu verbinden ist und über den ein Spülen der Leitungen und ein Probefüllen der Wanne 5 möglich ist. Bei der Endmontage wird dieses Spülset 17 entfernt.

Der Profildichtring 19 verfügt auf der Kontaktseite 20 über eine Ausbuchtung 21, mit der er in die Einbuchtung 22 im Messingüberlaufkopf 2 eingreift. Entsprechendes ist insbesondere Fig. 2 zu entnehmen. Dadurch ist ein sicherer Sitz dieses Profildichtringes 19 gewährleistet, der auf der dem Überlaufkopf 2 abgewandten Seite eine glatte Wandung aufweist, auf der der Wannenseite 6 sicher und abdichtend aufliegen kann.

Fig. 2 verdeutlicht ergänzend, daß zur genauen Fixierung des Profildichtrings 19 auch noch eine Nase 23 vorgesehen ist, die quasi den Überlaufkopf 2 hintergreift, wodurch ein absolut sicherer Sitz des Profildichtrings 19 gewährleistet ist, so daß beim Aufschrauben des Halterings 9 eine immer gleiche Position gewährleistet ist.

Fig. 3 zeigt einen Schnitt des Einlaufkopfes 24 mit dem Verbindungsteil 25, das dem Endstück des Spülsets 17 entspricht. Auf der Koppelseite 26 verfügt dieser Einlaufkopf 24 über eine Ausnehmung 27, die dem Haltering 9 entsprechend geformt ist, so daß beim Aufsetzen des Einlaufkopfes 24 auf den Überlaufkopf 2 der Haltering 9 umfaßt ist. Dadurch ergibt sich eine sichere Position und ein sicherer Sitz des Einlaufkopfes 24 auf dem Überlaufkopf 2.

Mit 28 ist der Bügelgriff bezeichnet, der über eine Stiftschraube 29 festgelegt ist und der zum Öffnen und Schließen des Ablaufventils dient.

Über die Abdeckkappe 30 ist der Innenbereich des Einlaufkopfes 24 überdeckt und verschlossen. Mit 31 ist der Wasseraustritt bezeichnet, über den das warme oder kalte Wasser oder auch das Mischwasser in die Wanne 5 abfließt.

Fig. 4 zeigt noch einmal den Überlaufkopf 2 mit dem anschließenden Flexteil 4 und dem Ablaufrohr 3. Wie schon erwähnt ist das obere Ende 32 des Flexteils 4 bzw. Ablaufrohres 3 in den aus Messing bestehenden Überlaufkopf 2 eingeschraubt. Hierzu verfügt sowohl der Überlaufkopf 2 über ein Gewinde 33 wie auch das Flexteil 4 über ein Außengewinde 34, die beide miteinander korrespondierend ausgebildet sind. Dadurch ist es möglich, wie schon mehrfach erwähnt, den Überlaufkopf 2 zunächst mit der Wanne 5 zu verbinden und zwar durch Festlegen des Halteringes 9 über die Senkschrauben 10, um dann beispielsweise erst im Nachhinein das Ablaufrohr 3 mit dem Flexteil 4 anzubringen, d. h. zu verschrauben. Ein Austreten von Wasser in diesem Bereich wird dadurch verhindert, daß ein Dichtungsring 35 über das Außengewinde 34 geschoben ist, der sich gegen den Stabilisierungsansatz 36 abstützt. Entsprechendes verdeutlicht Fig. 5.

## Patentansprüche

1. Armatur für den Badewannenein- und -überlauf mit Überlaufkopf, (2), Halteplatte (8), Einlaufkopf (24) und auf der Außenseite der Wanne (5) angebrachtem Ablaufrohr (3), wobei Überlaufkopf (2) und Ablaufrohr (3) aus unterschiedlichem Matrial gefertigt sind,
**dadurch gekennzeichnet,**
daß der über die Halteplatte (8) an der Wanne (5) festlegbare Überlaufkopf (2) und das Ablaufrohr (3) aus Messing und Kunststoff bestehend sowie lösbar miteinander verbunden sind, daß das dem aus Messing bestehenden Überlaufkopf (2) zugewandte Ende (32) des aus Kunststoff bestehenden Ablaufrohres (3) als Flexteil (4) ausgebildet ist und über ein mit einem dem Überlaufkopf (2) zugeordneten Gewinde (33) korrespondierendes Außengewinde (34) verfügt und daß die Halteplatte (8) als Haltering (9) ausgebildet und über Senkschrauben (10) mit dem Überlaufkopf (2) verbunden ist, wobei der Haltering (9) den Abmessungen des Einlaufkopfes (24) und dort einer Ausnehmung (27) auf der Koppelseite (26) entsprechend und damit in diesen einpaßbar geformt ist.

2. Armatur nach Anspruch 1,
**dadurch gekennzeichnet,**
daß das Flexteil (4) einen das Außengewinde (34) abschließenden Stabilisierungsansatz (36) aufweist.

3. Armatur nach einem der vorhergehenden Ansprüche,
**dadurch gekennzeichnet,**
daß vor dem Stabilisierungsansatz (36) ein auf dem Außengewinde (34) verschieblicher Dichtungsring (35) angeordnet ist.

4. Armatur nach einem der vorhergehenden Ansprüche,
**dadurch gekennzeichnet,**
daß das Flexteil (4) aus dem gleichen Material wie das Kunststoffablaufrohr (3) besteht und mit diesem eine Baueinheit bildend geformt ist.

5. Armatur nach einem der vorhergehenden Ansprüche,
**dadurch gekennzeichnet,**
daß das Flexteil (4) glattwandig und durchgehend aus flexiblem Kunststoff bestehend ausgebildet ist.

6. Armatur nach einem der vorhergehenden Ansprüche,
**dadurch gekennzeichnet,**
daß der Haltering (9) zwei oder mehr zur Innenseite (16) vorstehende Ansätze (11) und Bohrungen (12) zur Aufnahme der Senkschrauben (10) und der Überlaufkopf, (2) entsprechend korrespondierende Stege (13) aufweist.

7. Armatur nach einem der vorhergehenden Ansprüche,
**dadurch gekennzeichnet,**
daß zwischen Überlaufkopf (2) und Haltering (9) ein in der Unterseite (14) des Halterings gelagerter Gleitdichtring (15) angeordnet ist.

8. Armatur nach einem der vorhergehenden Ansprüche,
**dadurch gekennzeichnet,**
daß zwischen Überlaufkopf (2) und Gleitdichtring (15) bzw. Haltering (9) ein Profildichtring (19) angeordnet ist, der auf der Kontaktseite (20) in den Überlaufkopf eingreifend ausgebildet ist.

## Claims

1. Fitting for the inflow and overflow of a bath tub with an overflow head (2), holding plate (8), inflow head (24) and outlet pipe (3) attached to the outside of the tub (5), whereby the overflow head (2) and outlet pipe (3) are made of different material, characterised in that the overflow head (2), which may be fixed to the tub (5) via the holding plate (8), and the outlet pipe (3) are made of brass and plastic and are also detachably connected to one another, that the end (32) of the plastic outlet pipe (3) facing the brass overflow head (2) is constructed as a flex part (4) and has an external thread (34) corresponding to the thread (33) allocated to the overflow head (2), and that the holding plate (8) is constructed as a holding ring (9) and is connected to the overflow head (2) via countersunk screws (10), whereby the holding ring (9) is formed so as to correspond to the dimensions of the inflow head (24) and to a recess (27) on the coupling side (26) there and to thus fit into said inflow head.

2. Fitting according to Claim 1, characterised in that the flex part (4) has a stabilising attachment (36) terminating the external thread (34).

3. Fitting according to one of the preceding claims, characterised in that a sealing ring (35) which may be displaced on the external thread (34) is arranged in front of the stabilising attachment (36).

4. Fitting according to one of the preceding claims, characterised in that the flex part (4) is made of the same material as the plastic outlet pipe (3) and is shaped to form a structural unit with this.

5. Fitting according to one of the preceding claims, characterised in that the flex part (4) is constructed with smooth walls and is made of a flexible plastic throughout.

6. Fitting according to one of the preceding claims, characterised in that the holding ring (9) has two or more attachments (11) protruding towards the inside (16) and holes (12) to receive the countersunk screws (10), and the overflow head (2) has appropriately corresponding webs (13).

7. Fitting according to one of the preceding claims, characterised in that a slide sealing ring (15) disposed in the underside (14) of the holding ring is arranged between the overflow head (2) and holding ring (9).

8. Fitting according to one of the preceding claims, characterised in that a profile sealing ring (19) constructed to engage into the overflow head on the contact side (20) is arranged between the overflow head (2) and slide sealing ring (15) or holding ring (9).

## Revendications

1. Appareil de robinetterie pour l'arrivée et le trop-plein d'une baignoire, comprenant une tête de trop-plein (2), une plaque de retenue (8), une tête d'arrivée (24) et un tuyau d'écoulement (3) disposé sur le côté extérieur de la baignoire (5), la tête de trop-plein (2) et le tuyau d'écoulement (3) étant fabriqués en matières différentes, **caractérisé en ce que,**
la tête de trop-plein (2) qui peut être fixée à la baignoire (5) au moyen de la plaque de retenue (8) et le tuyau d'écoulement (3) sont faits de laiton et de matière plastique et sont fixés l'un à l'autre de façon démontable, en ce que l'extrémité (32) du tuyau d'écoulement (3) en matière plastique qui est dirigée vers la tête de trop-plein (2) en laiton est constituée par une pièce flexible (4) et est munie d'un filetage extérieur (34) qui correspond au filetage (33) associé à la tête de trop-plein (2), et en ce que la plaque de retenue (8) est constituée par une bague de retenue (9) et est fixée à la tête de trop-plein (2) au moyen de vis à tête fraisée (10), la bague de retenue étant conformée pour correspondre aux dimensions de la tête d'arrivée (24) et, là, à celle d'un évidement (27) sur le côté de raccordement (26), et ainsi pour pouvoir s'ajuster dans cette tête.

2. Appareil de robinetterie selon la revendication 1,
**caractérisé**
**en ce que** la pièce flexible (4) présente une embase de stabilisation (36) qui termine le filetage extérieur (34).

3. Appareil de robinetterie selon une des revendications précédentes,
**caractérisé**
**en ce qu'**une bague d'étanchéité (35) qui peut se déplacer sur le filetage extérieur (34) est disposée en amont de l'embase de stabilisation.

4. Appareil de robinetterie selon une des revendications précédentes,
**caractérisé**
**en ce que** la pièce flexible (4) est composée de la même matière que le tuyau d'écoulement en matière plastique (3) et forme une unité modulaire avec ce dernier.

5. Appareil de robinetterie selon une des revendications précédentes,
**caractérisé**
**en ce que** la pièce flexible (4) est à paroi lisse et est composée d'une matière plastique flexible sur toute sa longueur.

6. Appareil de robinetterie selon une des revendications précédentes,
**caractérisé**
**en ce que** la bague de retenue (9) présente deux ou plus de deux pattes (11) qui font saillie vers l'intérieur (16) et des perçages (12) destinés à recevoir les vis à tête fraisée (10), et la tête de trop-plein (2) présente des nervures (13) qui y correspondent.

7. Appareil de robinetterie selon une des revendications précédentes,
**caractérisé**
**en ce qu'**une bague d'étanchéité glissante (15) logée dans la face inférieure (14) de la bague de retenue est interposée entre la tête de trop-plein (2) et la bague de retenue (9).

8. Appareil de robinetterie selon une des revendications précédentes,
**caractérisé**
**en ce qu'**entre la tête de trop-plein (2) et la bague d'étanchéité glissante (15) ou la bague de retenue (9), est disposée une bague d'étanchéité profilée (19) qui est conformée de manière à s'engager dans la tête de trop-plein sur la face de contact (20).
